# EUROPÄISCHE PATENTSCHRIFT

(11) **EP 3 188 806 B1**
(45) Veröffentlichungstag und Bekanntmachung des Hinweises auf die Patenterteilung: **25.12.2019**
(21) Anmeldenummer: 15766072.1
(22) Anmeldetag: 02.09.2015
(51) Int. Cl.: A62C 99/00, A62D 1/02

(54) **SILIZIUMHALTIGE ORGANISCHE SÄUREDERIVATE ALS UMWELTFREUNDLICHE AFFF-LÖSCHMITTEL**
SILICON-CONTAINING ORGANIC ACID DERIVATIVES AS ENVIRONMENTALLY FRIENDLY AFFF EXTINGUISHING AGENTS
DÉRIVÉS D'ACIDE ORGANIQUE CONTENANT DU SILICIUM COMME AGENTS D'EXTINCTION AFFF RESPECTUEUX DE L'ENVIRONNEMENT

(30) Priorität: 05.09.2014 DE 102014112851
(43) Veröffentlichungstag der Anmeldung: 12.07.2017
(73) Patentinhaber: Universität zu Köln, 50923 Köln (DE)
(72) Erfinder: BLUNK, Dirk, 50354 Hürth (DE); YE, Shute, 50996 Köln (DE); HETZER, Ralf Helmut, 29649 Wietzendorf (DE); SEBODE, Hanna, 50937 Köln (DE); MEISENHEIMER, Richard Daniel Matthias, 51065 Köln (DE)
(74) Vertreter: Michalski Hüttermann & Partner Patentanwälte mbB
(86) Internationale Anmeldenummer: PCT/EP2015/070046
(87) Internationale Veröffentlichungsnummer: WO 2016/034621

(56) Entgegenhaltungen:
- EP-A2- 0 367 381
- EP-A2- 1 980 611
- WO-A1-2007/014471
- WO-A1-2013/034521
- DE-A1-102008 000 845
- FR-A1- 2 149 519
- GB-A- 1 232 720
- US-A1- 2007 134 283
- US-A1- 2007 135 329
- US-A1- 2008 251 751

## Beschreibung

Die vorliegende Erfindung betrifft ein Feuerlöschschaum-Konzentrat, umfassend ein erstes Tensid. Sie betrifft weiterhin ein Verfahren zum Löschen von Bränden unter Einsatz dieses Konzentrats sowie die Verwendung eines Tensids als Zusatz zu Feuerlöschschäumen und/oder Feuerlöschschaum-Konzentraten.

Brände großer Flüssigkeitsmengen (Treibstoffe, Chemikalien, organische Lösemittel) sind mit klassischen Löschmitteln kaum oder gar nicht beherrschbar. Aus diesem Grund verwendet man für Flüssigkeitsbrände oder in schwierigen, unübersichtlichen oder gefährlichen Lagen wie z.B. in Tanklagern, in Industrieanlagen, auf Flughäfen oder in Schiffsmaschinenräumen besondere Schaummittel, sogenannte AFFF-Löschschäume (Aqueous Film Forming Foams, AFFF oder A3F).

Die über die "normale" Löschwirkung eines Schaumes hinausgehende Funktionsweise solcher AFFF-Löschschäume beruht auf der namensgebenden Ausbildung eines Wasserfilms auf der Oberfläche der brennenden Flüssigkeit.

Der für AFFF-Löschschäume charakteristische Wasserfilm kühlt die Oberfläche, wirkt als Dampfsperre und ermöglicht das schnelle Gleiten und Ausbreiten des Schaums auf der Brandgutoberfläche. Diese Eigenschaften machen AFFF-Löschschäume einsatztaktisch so wertvoll:
- Als Dampfsperre verhindern sie, dass die brennbare Flüssigkeit weiter in die Gasphase übergeht und so das Feuer unterhält.
- Durch das einfache und schnelle selbständige Gleiten des Schaums auf der Oberfläche der brennenden Flüssigkeit breitet sich der Schaum bereitwillig aus und es werden auch Stellen erreicht, auf denen der Löschschaum nicht direkt aufgetragen werden kann. Dies ist insbesondere bei Großbränden oder Bränden in komplexen Strukturen, z.B. Schiffsmaschinenräumen, wichtig, in denen nicht jeder Ort direkt mit dem Schaumrohr erreicht werden kann.
- Durch die schnelle Ausbreitung des Schaums verringert sich die Löschzeit und damit das Risiko für Einsatzkräfte und gefährdete Personen sowie der durch das Feuer verursachte Sachschaden.
- Durch den sich ausbildenden Wasserfilm von AFFF-Schäumen schließt sich die Schaumdecke wieder selbständig, wenn sie z.B. durch herabstürzende Gegenstände verletzt wird (sogenannte Selbstheilung), was wiederum dem Einsatzerfolg und der Sicherheit der Einsatzkräfte zugutekommt.

Um den für AFFF-Schaummittel charakteristischen Effekt der Wasserfilmbildung auf apolaren organischen Flüssigkeiten (Treibstoffe, Chemikalien, organische Lösemittel) zu erreichen, sind spezielle Tenside notwendig, welche in bestimmten physikalischen Parametern "normalen" Tensiden überlegen sind.

Die Ausbildung eines Wasserfilms auf organischen Flüssigkeiten, das sogenannte Spreiten, läuft mit Wasser allein oder auch mit herkömmlichen Tensidlösungen (z.B. konventionellen Löschschäumen) nicht freiwillig ab.

Ein Maß für die prinzipielle Spreitfähigkeit ist der Spreitkoeffizient *S*: $S = {σ}_{LO} - \left({σ}_{LW}+{σ}_{WO}\right)$
*σ_{LO}*: Oberflächenspannung der organischen Phase
*σ_{LW}*: Oberflächenspannung des Wasser/Tensidgemisches
*σ_{WO}*: Grenzflächenspannung zwischen Wasser/Tensidgemisch und organischer Phase

Um ein freiwilliges Spreiten zu erreichen, muss *S* positiv sein. Daraus folgt, dass die Oberflächenspannung der Wasser/Tensid-Mischung soweit gesenkt werden muss, dass die Summe aus ihr und der Grenzflächenspannung zwischen den Flüssigkeiten unterhalb der Oberflächenspannung der zu benetzenden Flüssigkeit liegt. Die Parameter *σ_{LW}* und *σ_{WO}* können durch Zusatz von Tensiden zum Wasser verändert werden.

Bis heute werden als Filmbildner in kommerziell erhältlichen AFFF-Löschschäumen ausschließlich polyfluorierte Tenside (PFT) genutzt, die hinsichtlich ihrer ökologischen Auswirkungen (Persistenz und Akkumulativität in der Biosphäre, Klimaschädlichkeit in der Atmosphäre) und ihres toxischen Potentials sehr bedenklich sind.

Das als AFFF-Löschmitteltensid lange Zeit dominierende Perfluoroctylsulfonat (PFOS) wurde in Studien als toxisch, persistent und bioakkumulativ, also massiv umwelt-schädigend erkannt und deshalb in seiner Verwendung durch eine Richtlinie der Europäischen Union (EU) und die Chemikalien Verbotsverordnung drastisch eingeschränkt. Seit dem 27.06.2011 ist der Einsatz von Löschmitteln, die mehr als 0,005% PFOS enthalten, innerhalb der EU verboten.

Produzenten haben auf dieses Verbot reagiert, indem statt Perfluoroctylderivaten nun entweder etwas kurzkettigere perfluorierte Tenside (z.B. Perfluorhexylderivate) oder polyfluorierte Alternativen (sogenannte Fluortelomertenside) in AFFF eingesetzt werden, die von der o.g. EU-Richtlinie (bisher) nicht reglementiert werden.

Diese Ausweichlösung ist jedoch in keiner Weise nachhaltig, da einerseits die Umweltproblematik dadurch nicht gelöst wird (auch Fluortelomertenside können in der Natur zu persistenten, bioakkumulativen und toxischen per- oder polyfluorierten Abbauprodukten konvertiert werden) und da andererseits zu erwarten ist, dass der Gesetzgeber mittelfristig Nachregelungen treffen wird, um auch diese Stoffklasse(n) zu regulieren.

In letzter Zeit sind Zusammensetzungen entwickelt worden, die die Nachteile der fluorhaltigen Tenside vermeiden. So betrifft WO 2013/034521 A1 ein Feuerlöschschaum-Konzentrat, umfassend ein Tensid, enthaltend mindestens ein substituiertes oder unsubstituiertes Kohlenhydrat oder Kohlenhydratderivat sowie mindestens ein Oligosiloxan. Die internationale Patentanmeldung PCT/EP2014/054287 offenbart ein Feuerlöschschaum-Konzentrat, umfassend ein Tensid, enthaltend mindestens ein substituiertes oder unsubstituiertes Kohlenhydrat oder Kohlenhydratderivat sowie mindestens ein Oligosilan.

Ferner offenbart EP 0 367 381 A2 oberflächenaktive Silikonverbindungen mit einer erhöhten Stabilität bei einem pH-Wert von über 9 oder unter 4 mit der allgemeinen Formel:

wobei jeder Rest R unabhängig voneinander eine Alkyl- oder Arylgruppe bedeutet, jeder Rest R' eine Alkylengruppe bedeutet, die vorzugsweise benachbarte Siliziumatome durch bis zu 3 C-Atome voneinander trennt, jeder Rest R" unabhängig voneinander R bedeutet, oder, nur wenn a = 0 ist, die Gruppe R₃SiR'- bedeutet, Z einen hydrophilen Schwefel, Stickstoff oder Phosphor enthaltenden Substituenten oder eine carboxyfunktionelle Gruppe oder ein Salz hiervon bedeutet und a einen Wert von 0, 1 oder 2 hat. Über Spreiteigenschaften, Filmbildungseigenschaften, Verschäumungseigenschaften oder technische Anwendungen, insbesondere im Bereich der Feuerlöschschaumkonzentrate, wird nicht referiert.

Oberflächenaktive Substanzen sind unter anderem aus der DE 10 2008 000845, US 2008/251751, FR 2 149 519, GB 1232 720, US 2007 134283, WO 2007/014471, EP 367 381 und US 2007/135329 bekannt.

Es besteht weiterhin der Bedarf an Feuerlöschschaum-Konzentraten mit besser wasserlöslichen und hydrolysestabileren umweltverträglichen Tensid-Additiven. Die vorliegende Erfindung hat sich die Aufgabe gestellt, solche Konzentrate bereitzustellen.

Erfindungsgemäß gelöst wird die Aufgabe durch ein Feuerlöschschaum-Konzentrat, gemäß Anspruch 1, umfassend ein erstes Tensid und weiterhin ein Alkylglycosid und/oder Alkylpolyglycosid.

Das erfindungsgemäße Konzentrat mit dem ersten Tensid weist mindestens einen der folgenden Vorteile auf:
Durch die hohe Wasserlöslichkeit der (gegebenenfalls deprotonierten) Carboxylgruppen tragenden Reste ist die Gesamtmolekülgröße der erfindungsgemäß verwendeten ersten Tenside bei ausreichender Löslichkeit hinreichend klein; kleine Moleküle sind bei den meisten Anwendungen bevorzugt, da ihre Diffusionskoeffizienten höher sind.

Die ersten Tenside ermöglichen die selbständige Bildung eines geschlossenen Wasserfilms auf der Oberfläche des Brandguts (z.B. Treibstoff): Als Dampfsperre behindert dieser Wasserfilm den Übergang der brennbaren Flüssigkeit in die Gasphase und minimiert auf diese Weise, dass das Brandgut das Feuer unterhält oder brand-/explosionsfähige Gasgemische bildet.

Die ersten Tenside verfügen über eine ausgezeichnete Haltbarkeit, insbesondere Hydrolysestabilität. Ferner sind sie in der Lage, die Oberflächenspannung des Wassers erheblich zu senken.

Die ersten Tenside sind vorzugsweise nicht von Zuckersäuren abgeleitet. Somit kann das erste Tensid dahingehend näher beschrieben werden, dass das erste Tensid eine Säuregruppe und/oder deprotonierte Säuregruppe sowie eine Oligosilan- und/oder Oligosiloxaneinheit umfasst, wobei die Säuregruppe eine Carboxylgruppe ist und wobei die Säuregruppe und/oder deprotonierte Säuregruppe nicht Teil eines Zuckersäure-Radikals ist. Zu den Zuckersäuren zählen die Aldonsäuren, Uronsäuren und Aldarsäuren. Alternativ kann der Umstand, dass das erste Tensid nicht von Zuckersäuren abgeleitet ist, auch dadurch beschrieben werden, dass das erste Tensid eine Säuregruppe und/oder deprotonierte Säuregruppe sowie eine Oligosilan- und/oder Oligosiloxaneinheit umfasst wobei die Säuregruppe eine Carboxylgruppe ist und wobei weiterhin das erste Tensid höchstens zwei, vorzugsweise höchstens eine und besonders bevorzugt keine an ein Kohlenstoffatom gebundene Hydroxylgruppe aufweist, welche nicht Teil einer Carboxylgruppe ist.

Der Begriff "Feuerlöschschaum-Konzentrat" im Sinne der vorliegenden Erfindung bedeutet eine Zubereitung, welche dem Löschwasser hinzugefügt wird, um einen Lösch-Schaum, ein mit Tensiden versetztes Löschwasser oder Mischungen davon zu erhalten. Der Wassergehalt des Feuerlöschschaum-Konzentrats sollte so gering wie möglich sein, jedoch kann aus praktischen Gründen zur Verringerung der Viskosität des Konzentrats Wasser hinzugefügt werden.

Typische Zumischraten von Feuerlöschschaum-Konzentrat zu Wasser sind dabei 1 Gew.-%, 3 Gew.-% oder 6 Gew.-%. Kleinere Zumischraten (z.B. 0,5 Gew.-%) sind für "Superkonzentrate" ebenfalls denkbar.

Ausgewählte Verbindungen, die unter die allgemeine Beschreibung des ersten Tensids fallen, weisen sogar Spreiteigenschaften auf.

Ausführungsformen und weitere Aspekte der vorliegenden Erfindung werden nachfolgend beschrieben. Sie können beliebig miteinander kombiniert werden, sofern sich aus dem Kontext nicht eindeutig das Gegenteil ergibt.

Gemäß Anspruch 1 ist die Säuregruppe eine Carboxylgruppe.

Gemäß Anspruch 1 umfasst das erfindungsgemäße Feuerlöschschaum-Konzentrat weiterhin ein Alkylpolyglycosid. Bevorzugt sind Capryl-/Decylglycoside, wie sie kommerziell unter der Bezeichnung Glucopon erhältlich sind. Die Massenverhältnisse von Alkylpolyglycosid zu erstem Tensid (oder einer Mischung von als erstem Tensid bezeichenbaren Verbindungen) können beispielsweise in einem Bereich von ≥ 1:5 bis ≤ 5:1 liegen.

In einer weiteren Ausführungsform des erfindungsgemäßen Feuerlöschschaum-Konzentrats umfasst dieses ein oder mehrere Additive, die ausgewählt sind aus der Gruppe: Schaumbildner, Filmbildner, Filmstabilisatoren, Gelbildner, Frostschutzmittel, Konservierungsmittel, Korrosionsschutzmittel, Lösungsvermittler, Puffer.

Im Folgenden werden diese Komponenten näher erläutert, wobei einzelne Merkmale oder Angaben beliebig kombiniert werden können.

### Schaumbildner:

Zur Verbesserung der Schaumbildung können Cotenside beigemischt werden. Insbesondere können dies sein: lineare Alkylbenzolsulfonate, sekundäre Alkansulfonate, Natriumalkylsulfonate, α-Olefinsulfonate, Sulfobernsteinsäureester, α-Methylestersulfonate, Alkoholethoxylate, Alkylphenolethoxylate, Fettalkohol-ethylenoxid-/propylenoxid-Addukte, Glycosid-Tenside (diese sind besonders bevorzugt, z.B. Glucopon), Laurylsulfate, Laurethsulfate, Imidazoliumsalze, Lauriminodipropionat, Acrylcopolymere.

Als Gegenionen für die in dieser Liste enthaltenen anionischen Tenside kommen vor allem in Betracht: Li+, Na+, K+, NH₄⁺, N(C₂H₅)₄⁺.

### Filmbildner, Filmstabilisatoren:

Zur Verbesserung der Film- und Schaumeigenschaften können dem Schaummittelkonzentrat unter anderem folgende Bestandteile zugemischt werden: Polysaccharide, Alginate, Xanthangummi, Stärkederivate.

### Gelbildner:

Zur Verbesserung der Alkoholresistenz können dem Schaumittelkonzentrat unter anderem folgende Bestandteile beigemischt werden: Polymere, Polysorbate, Fettsäureester, Kohlenhydratamphiphile.

### Frostschutzmittel:

Zur Verbesserung der Frostbeständigkeit und der Anwendungsfähigkeit bei tiefen Temperaturen können dem Schaummittelkonzentrat unter anderem folgende Bestandteile zugemischt werden: Ethylenglycol, Propylenglycol, Glycerin, 1-Propanol, 2-Propanol, Harnstoff, anorganische Salze.

### Konservierung- und Korrosionsschutzmittel:

Zur Verbesserung der Lagerungsbeständigkeit und zum Schutz der Aufbewahrungsgefäße und - apparaturen können dem Schaummittelkonzentrat unter anderem folgende Bestandteile zugemischt werden: Formaldehydlösung, aliphatische und/oder aromatische Aldehyde, Alkylcarbonsäuresalze, Ascorbinsäure, Salicylsäure, Tolyltriazole.

### Lösungsvermittler:

Zur Verbesserung der Löslichkeit der Bestandteile können dem Schaummittelkonzentrat unter anderem folgende Bestandteile zugemischt werden: Butylglycol, Butyldiglycol, Hexylenglycol.

### Puffer:

Eine Pufferung des Konzentrats auf einen leicht basischen pH-Wert ist vorteilhaft. Puffersysteme können zum Beispiel sein: Kaliumdihydrogenorthophosphat/Natriumhydroxid, Tris(hydroxymethyl)aminomethan/Salzsäure, Dinatriumhydrogenphosphat/Salzsäure, Dinatriumtetraborat/Borsäure, Natriumcitrat/Salzsäure.

In einer weiteren Ausführungsform des erfindungsgemäßen Feuerlöschschaum-Konzentrats liegt das erste Tensid in einem Anteil von ≥ 0,5 Gewichts-% bis ≤ 100 Gewichts-%, bezogen auf das Gesamtgewicht des Konzentrats, vor. Vorzugsweise beträgt der Anteil ≥ 1 Gewichts-% bis ≤ 90 Gewichts-%, mehr bevorzugt ≥ 1,5 Gewichts-% bis ≤ 80 Gewichts-%.

In einer weiteren Ausführungsform des erfindungsgemäßen Feuerlöschschaum-Konzentrats liegt Wasser in einem Anteil von ≥ 0 Gewichts-% bis ≤ 80 Gewichts-%, bezogen auf das Gesamtgewicht des Konzentrats, vor. Vorzugsweise beträgt der Anteil ≥ 0 Gewichts-% bis ≤ 50 Gewichts-%, mehr bevorzugt ≥ 0 Gewichts-% bis ≤ 20 Gewichts-%.

Gemäß Anspruch 1 wird das erste Tensid durch die folgende allgemeine Formel beschrieben:

A-B-C

wobei:
A ein unsubstituieter oder substituiter Rest der eine Säuregruppe oder deprotonierte Säuregruppe trägt, wober die Sauregruppe eine Carboxylgruppe ist,
B eine optionale Linkerstruktur aus mindestens einem Atom oder einer Kette darstellt, C ein Oligosilan-Rest oder ein Oligosiloxan-Rest ist.

Im Folgenden werden die Unterbestandteile A bis C näher erläutert, wobei einzelne Merkmale oder Angaben beliebig kombiniert werden können.

### Unterbestandteil A:

Der Unterbestandteil A ist erfindungsgemäß A ein unsubstituiter oder substituierter Rest der eine Säuregruppe oder deprotonierte Säuregruppe trägt. Die Sauregruppe ist eine Carboxylgruppe.

### Unterbestandteil B:

B ist eine optionale Linker-Substruktur aus mindestens einem Atom oder einer Kette, bevorzugt aus Kohlenstoff und/oder Stickstoff- und/oder Sauerstoffatomen (wobei O-O-Bindungen ausgeschlossen sein sollen).

Diese Kette kann eine reine Alkylkette sein, d.h. B ist ein unsubstituierter oder ggf. alkylsubstituierter Alkylenrest, bevorzugt mit drei, vier, fünf, sechs oder sieben Kohlenstoffatomen. Besonders bevorzugt sind Propylenbrücken (d.h. drei Kohlenstoffatome).

Alternativ kann B auch Ether-, Ester-, Amid- oder Amingruppen enthalten. Z.B. kann B Glycerin, Pentaerythrit, Kohlenhydrate, Alkylamine oder Carbonsäuren als Substruktur enthalten.

Noch alternativ und insofern bevorzugt enthält B eine Oligoethylen- oder Oligopropylenglykoleinheit, bevorzugt mit zwei, drei oder vier Einheiten. Als Anbindung an den Rest C dient bevorzugt eine Ethylen- oder Propyleneinheit.

Mit Rest C ist B über eine Si-C-, Si-O- oder Si-N-Bindung verbunden.

Es sei darauf hingewiesen, dass bei einigen ersten Tensiden gemäß der vorliegenden Erfindung Unterbestandteil B auch weggelassen werden kann, d.h. ggf. sind A und C direkt miteinander verknüpft.

### Unterbestandteil C:

C ist ein Oligosilan, bevorzugt ein Di-, Tri-, Tetra oder Pentasilan, wobei C explizit nicht darauf beschränkt sein soll und auch größere Reste mit umfasst sein sollen. Unter "Oligosilan" im Sinne der vorliegenden Erfindung werden dabei Verbindungen bzw. Reste/"Teilverbindungen" verstanden, die entweder
- mehr als eine SiR¹R²R³R⁴ - Einheit (mit R¹,R²,R³,R⁴ = identische oder verschiedene organische Reste, so dass vier Si-C-Bindungen vorliegen) enthalten oder
- eine SiR¹R²R³R⁴ - Einheit (mit R¹,R²,R³,R⁴ = identische oder verschiedene organische Reste, so dass vier Si-C-Bindungen vorliegen) sowie mindestens eine weitere Siloxaneinheit (d.h. eine Verbindung SiR1R2R3R4,wobei mindestens eines der R ein Alkoxy- oder Oxorest ist) enthalten. Es sei angemerkt, dass diese Verbindungen üblicherweise als Oxacarbosilane bezeichnet werden. Im Sinne dieser Erfindung werden jedoch aus Gründen der besseren Lesbarkeit und Übersichtlichkeit diese Verbindungen der Einfachheit halber ebenfalls als Oligosilane bezeichnet bzw. diese Verbindungen unter der Gruppe der Oligosilane mit eingeordnet.

Bevorzugt sind dabei die endständigen Silane Tri(m)ethylsilane (d.h. sie verfügen über drei Methyl und/oder Ethyleinheiten bzw. zwei Methyl- und eine Ethyl- oder zwei Ethyl- und eine Methyleinheit(en)).

Die einzelnen Silane sind dabei bevorzugt über Methylen, Ethylen oder Propylenbrücken verbunden, besonders bevorzugt Methyleneinheiten, da diese die Amphiphobizität des Gesamtmoleküls nicht zu stark herabsenken. Für den Fall, dass C auch Siloxaneinheiten umfasst, liegen natürlich Si-O-Si- Brücken vor.

Falls C ein Tri- oder höheres Silan ist, kann C mit B (oder ggf. A) über eines der endständigen Silane verknüpft sein (so dass sich eine durchgehende Kette bildet), alternativ kann C mit B (oder ggf. A) auch über eines der mittelständigen Silane verknüpft sein, so dass sich eine Art X- bzw. T-förmige oder verzweigte Struktur bildet.

Ggf. können die mit C verbundenen Substrukturen A-B bzw. A gleichartig oder unterschiedlich sein.

Vorzugsweise wird C durch eine der nachfolgenden allgemeinen Formeln beschrieben: wobei jedes R, unabhängig voneinander, für Ethyl oder Methyl, n (jeweils unabhängig voneinander) für 1, 2 oder 3, sowie j,k,m für 1-9 stehen, wobei 1 ≤ j+k+m ≤ 10 ist; wobei jedes R, unabhängig voneinander, für Ethyl oder Methyl, jedes X, unabhängig voneinander (CH₂)ₙ oder O mit n (jeweils unabhängig voneinander) für 1, 2 oder 3, sowie j,k,m für 1-9 stehen, wobei 1 ≤ j+k+m ≤ 10 ist; sowie wobei jedes R, unabhängig voneinander, für Ethyl oder Methyl, jedes X, unabhängig voneinander (CH₂)ₙ oder O mit n (jeweils unabhängig voneinander) für 1, 2 oder 3, sowie j,k für 1-9 stehen, wobei 1 ≤ j+k ≤ 10 ist.

Falls C mittelständig ist, ist natürlich einer der Reste R entsprechend geändert.

In einer weiteren Ausführungsform des erfindungsgemäßen Feuerlöschschaum-Konzentrats umfasst dieses ≥ 0,05 mol-% bis ≤ 100 mol-%, bezogen auf die Stoffmenge an durch das erste Tensid bereitgestellten Carboxylgruppen, einer Base. Bevorzugte Basenanteile sind ≥ 0,07 mol-% bis ≤ 50 mol-%, mehr bevorzugt ≥ 0,1 mol-% bis ≤ 5 mol-%.

In einer weiteren Ausführungsform des erfindungsgemäßen Feuerlöschschaum-Konzentrats ist das erste Tensid aus der nachfolgenden Gruppe ausgewählt: und/oder Salze der vorgenannten Verbindungen. Bevorzugt sind die Verbindungen Nr. 6, 8, 9, 12, 13, 14, 15, 16, 19, 20, 21, 22 und 23, in Kombination mit einem Alkylpolyglycosid wie dem oben beschriebenen Glucopon.

Ein weiterer Gegenstand der vorliegenden Erfindung ist ein Verfahren zum Löschen von Bränden, umfassend die Schritte:
- Bereitstellen eines Feuerlöschschaum-Konzentrats;
- Hinzufügen des Feuerlöschschaum-Konzentrats zu Wasser unter Erhalt einer Mischung;
- Kontaktieren einer Brandstelle mit der Mischung;
wobei das Feuerlöschschaum-Konzentrat ein Feuerlöschschaum-Konzentrat gemäß einem der vorliegenden Erfindung ist.

Die erhaltene Mischung kann verschäumt werden und in geeigneter Form direkt oder indirekt auf die Brandstelle aufgetragen werden. Es ist aber auch möglich, die Mischung unverschäumt als sogenanntes Netzwasser einzusetzen. Dieses Vorgehen ist insbesondere in der Bekämpfung von Glutnestern vorteilhaft.

Erfindungsgemäß vorgesehen ist ebenfalls die Verwendung des ersten Tensids als Zusatz zu Feuerlöschschäumen und/oder Feuerlöschschaum-Konzentraten. Selbstverständlich gelten die im Zusammenhang mit dem Feuerlöschschaum-Konzentrat geschilderten Details bezüglich des ersten Tensids auch in der erfindungsgemäßen Verwendung. Zur Vermeidung unnötiger Wiederholungen werden sie an dieser Stelle nicht gesondert aufgeführt.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen sowie aus der nachfolgenden Beschreibung der zugehörigen Beispiele, die rein illustrativ und nicht beschränkend zu verstehen sind.

Syntheserouten zu erfindungsgemäßen ersten Tensiden sind nachfolgend wiedergegeben. Beispielhafte Literaturstellen sind:
K. Krohn, A. Vidal, J. Vtz, B. Westermann, M. Abbas, I. Green, Tetrahedron-Asymmetry 2006, 17, 3051-3057; A. Venkanna, E. Sreedhar, B. Siva, K. S. Babu, K. R. Prasad, J. M. Rao, Tetrahedron-Asymmetry 2013, 24, 1010-1022; A. Dahlgren, P. O. Johansson, I. Kvarnstrom. D. Musil, I. Nilsson, B. Samuelsson, Bioorganic & Medicinal Chemistry 2002, 10, 1829-1839; R. Epple, M. Azimioara, R. Russo, X. P. Xie, X. Wang, C. Cow, J. Wityak, D. Karanewsky, B. Bursulaya, A. Kreusch, T. Tuntland, A. Gerken, M. Iskander, E. Saez, H. M. Seidel, S. S. Tian, Bioorganic & Medicinal Chemistry 2006, 16, 5488-5492; sowie WO 2007/014471 A1.

Der in den Syntheschemata erwähnte Karstedt-Katalysator ist ein Katalysator, bei dem die aktive Spezies als Platin(0) vorliegt. Als Präkatalysator kann Hexachloridoplatinsäure in Isopropanol dienen (Speier-Katalysator). Wird dieses Katalysatorsystem mit Additiven wie 1,1,3,3-Tetramethyl-1,3-divinyldisiloxan umgesetzt, so spricht man vom Karstedt-Katalysator.

### Untersuchung des Spreitverhaltens

Zur Untersuchung des Spreitverhaltens wurden 5 ml Cyclohexan in eine Petrischale mit 9 cm Durchmesser gegeben. Darauf wurde jeweils ein Tropfen der unverschäumten Tensidlösung gegeben und beobachtet, ob und wie sich die Tensidlösung auf der Oberfläche des Cyclohexans ausbreitet.

Die Beurteilung der Versuchsergebnisse erfolgte qualitativ in den Stufen "spreitet nicht", "spreitet sehr schlecht", "spreitet schlecht", "spreitet mäßig", "spreitet gut" und "spreitet sehr gut".

Die verwendeten Tensidlösungen waren wässrige Lösungen der Carboxylsilan-Tenside mit optional zusätzlichem Glucopon 215 UP (wässrige Lösung von Capryl-/Decylglycosid (Alkylpolyglycosid), 63 bis 65 Gew.-% Aktivsubstanzgehalt, BASF SE). Glucopon 215 UP weist einen pH-Wert (10% in 15% Isopropanol) von 11.5 bis 12.5 auf.

Als Base wurde NaOH verwendet.

Sämtliche untersuchten Verbindungen konnten in Verbindung mit Wasser einen Schaum bilden. Weiterhin konnten sämtliche Verbindungen die Oberflächenspannung des Wassers auf sehr niedrige Werte senken. Ferner sind sie über weite pH-Bereiche stabil.

### Untersuchung der Oberflächen- bzw. Grenzflächenspannung

Die Ober- bzw. Grenzflächenspannungen wurden mit einem Krüss K11 Tensiometer, ausgestattet mit einer Wilhelmy Platin-Platte, bei 25 °C gemessen. Alle Lösungen wurden aus einem ersten Tensid, ggf. einem Cotensid (Glucopon), ggf. Base und Reinstwasser (Leitfähigkeit < 0.055 µS/cm) bereitet. Beim Einfüllen der Tensidlösung in das Messgefäß des Tensiometers ist darauf zu achten, dass sich auf der Oberfläche kein Schaum befindet.

Zur Messung der Oberflächenspannung wurde jeweils der Mittelwert aus 4 konsolidierten Messreihen gebildet, zur Messung der Grenzflächenspannung wurde eine konsolidierte Messreihe erfasst. Eine konsolidierte Messreihe besteht aus mindestens 5 in Folge gemessenen Einzelmessungen, deren Standardabweichung σ < 0.05 mN/m ist (in der Praxis bedeutet dies ca. 10 Einzelmessungen pro konsolidierter Messreihe).

In den Beispielen bedeuten die Begriffe cmc: kritische Mizellbildungskonzentration; σ_{LW}: Oberflächenspannung des Wasser/Tensidgemisches; σ_{WO}: Grenzflächenspannung zwischen Wasser/Tensidgemisch und organischer Phase; S: Spreitkoeffizient.

### Beispiel 1

Untersuchte Verbindung:

| **Konz. Beispiel [g/l]** | **Äq. Base** | **Konz. Glucopon [g/l]** | **Spreitverhalten** |
|---|---|---|---|
| 20 | 2 | 0 | Spreitet sehr schlecht |
| 10 | 2 | 0 | Spreitet nicht |
| 20 | 1 | 0 | Spreitet sehr schlecht |
| 10 | 1 | 0 | Spreitet nicht |
| 20 | 0 | 0 | Spreitet nicht |
| 20 | 0 | 6.7 | Spreitet sehr schlecht |

Bei der folgenden Untersuchung wurde 1 Äquivalent Base hinzugefügt:

| **cmc [mmol/l]** | **σ_{LW,min} [mN/m]** | **σ_{WO,min} [mN/m]** | **S [mN/m]** |
|---|---|---|---|
| 20.6 | 22.4 | 2.4 | 0.1 |

### Beispiel 2

Untersuchte Verbindung:

| **Konz. Beispiel [g/l]** | **Äq. Base** | **Konz. Glucopon [g/l]** | **Spreitverhalten** |
|---|---|---|---|
| 20 | 0 | 0 | Spreitet nicht |
| 20 | 0 | 6.7 | Spreitet sehr schlecht |

Bei der folgenden Untersuchung wurde Glucopon hinzugefügt:

| **cmc [mmol/l]** | **σ_{LW,min} [mN/m]** | **σ_{WO,min} [mN/m]** | **S [mN/m]** |
|---|---|---|---|
| 0.33 | 21.8 | 1.9 | 1.2 |

### Beispiel 3

Untersuchte Verbindung:

| **Konz. Beispiel [g/l]** | **Äq. Base** | **Konz. Glucopon [g/l]** | **Spreitverhalten** |
|---|---|---|---|
| 10 | 1 | 0 | Spreitet schlecht |
| 2.0 | 1 | 0 | Spreitet nicht |
| 1.3 | 1 | 0 | Spreitet nicht |

### Beispiel 4

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet nicht |
| 1.3 | 0 | 0 | Spreitet nicht |
| 4.0 | 0 | 6.7 | Spreitet schlecht |

| **cmc [mmol/l]** | **σ_{LW,min} [mN/m]** | **σ_{WO,min} [mN/m]** | **S [mN/m]** |
|---|---|---|---|
| 0.25 | 22.7 | 1.1 | 1.1 |

### Beispiel 6

Untersuchte Verbindung:

| **Konz. Beispiel [g/l]** | **Äq. Base** | **Konz. Glucopon [g/l]** | **Spreitverhalten** |
|---|---|---|---|
| 2.0 | 2 | 0 | Spreitet nicht |
| 1.3 | 2 | 0 | Spreitet nicht |
| 4.0 | 0 | 6.7 | Spreitet sehr gut |
| 2.0 | 0 | 6.7 | Spreitet gut |
| 1.3 | 0 | 6.7 | Spreitet kaum |
| 0.9 | 0 | 6.7 | Spreitet nicht |
| 0.6 | 0 | 6.7 | Spreitet nicht |

| **cmc [mmol/l]** | **σ_{LW,min} [mN/m]** | **σ_{WO,min} [mN/m]** | **S [mN/m]** |
|---|---|---|---|
| 0.26 | 22.5 | 0.4 | 2.0 |

### Beispiel 7

Untersuchte Verbindung:

| **Konz. Beispiel [g/l]** | **Äq. Base** | **Konz. Glucopon [g/l]** | **Spreitverhalten** |
|---|---|---|---|
| 2.0 | 1 | 0 | Spreitet nicht |
| 1.3 | 1 | 0 | Spreitet nicht |
| 16.0 | 0 | 6.7 | Spreitet schlecht |
| 2.0 | 0 | 6.7 | Spreitet nicht |
| 1.3 | 0 | 6.7 | Spreitet nicht |
| 0.9 | 0 | 6.7 | Spreitet nicht |
| 0.6 | 0 | 6.7 | Spreitet nicht |

Bei der folgenden Untersuchung wurde Glucopon hinzugefügt:

| **cmc [mmol/l]** | **σ_{LW,min} [mN/m]** | **σ_{WO,min} [mN/m]** | **S [mN/m]** |
|---|---|---|---|
| 2.28 | 22.2 | 1.2 | 1.5 |

### Beispiel 8

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet nicht |
| 1.3 | 0 | 0 | Spreitet nicht |
| 0.9 | 0 | 0 | Spreitet nicht |
| 2.0 | 0 | 6.7 | Spreitet sehr gut |
| 1.3 | 0 | 6.7 | Spreitet sehr gut |
| 0.9 | 0 | 6.7 | Spreitet gut |
| 0.6 | 0 | 6.7 | Spreitet nicht |

| **c** | **σ_{LW,min} [mN/m]** | **σ_{WO,min} [mN/m]** | **S [mN/m]** |
|---|---|---|---|
| 0.47 | 21.4 | 0.5 | 3.0 |

### Beispiel 9

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet gut |
| 1.3 | 0 | 0 | Spreitet gut |
| 0.9 | 0 | 0 | Spreitet mäßig |
| 0.6 | 0 | 0 | Spreitet schlecht |
| 0.4 | 0 | 0 | Spreitet nicht |
| 2.0 | 0 | 6.7 | Spreitet gut |
| 1.3 | 0 | 6.7 | Spreitet gut |
| 0.9 | 0 | 6.7 | Spreitet mäßig |
| 0.6 | 0 | 6.7 | Spreitet schlecht |
| 0.4 | 0 | 6.7 | Spreitet nicht |

Bei der folgenden Untersuchung wurde Glucopon hinzugefügt:

| **cmc [mmol/l]** | **σ_{LW,min} [mN/m]** | **σ_{WO,min} [mN/m]** | **S [mN/m]** |
|---|---|---|---|
| 2.11 | 22.3 | 1.0 | 1.6 |

### Beispiel 10

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet nicht |
| 2.0 | 0 | 6.7 | Spreitet nicht |

### Beispiel 11

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet nicht |
| 2.0 | 0 | 6.7 | Spreitet nicht |

### Beispiel 12

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet gut |
| 2.0 | 0 | 6.7 | Spreitet sehr gut |

### Beispiel 13

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet nicht |
| 2.0 | 0 | 6.7 | Spreitet sehr gut |

### Beispiel 14

Untersuchte Verbindung:

| **Konz. Beispiel [g/l]** | **Äq. Base** | **Konz. Glucopon [g/l]** | **Spreitverhalten** |
|---|---|---|---|
| 6.0 | 1 | 0 | Spreitet gut |
| 3.6 | 1 | 0 | Spreitet gut |
| 2.2 | 1 | 0 | Spreitet mäßig |
| 1.3 | 1 | 0 | Spreitet schlecht |
| 0.8 | 1 | 0 | Spreitet schlecht |
| 0.5 | 1 | 0 | Spreitet nicht |
| 1.5 | 0 | 6.7 | Spreitet sehr gut |
| 1.1 | 0 | 6.7 | Spreitet sehr gut |
| 0.8 | 0 | 6.7 | Spreitet gut |
| 0.6 | 0 | 6.7 | Spreitet mäßig |
| 0.5 | 0 | 6.7 | Spreitet nicht |

| **cmc [mmol/l]** | **σ_{LW,min} [mN/m]** | **σ_{WO,min} [mN/m]** | **S [mN/m]** |
|---|---|---|---|
| 0.20 | 21.4 | 0.7 | 2.8 |

### Beispiel 15

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet nicht |
| 2.0 | 0 | 6.7 | Spreitet mäßig |

### Beispiel 16

Untersuchte Verbindung:

| **Konz. Beispiel [g/l]** | **Äq. Base** | **Konz. Glucopon [g/l]** | **Spreitverhalten** |
|---|---|---|---|
| 2.0 | 0 | 0 | Spreitet nicht |
| 2.0 | 0 | 6.7 | Spreitet mäßig |

| **cmc [mmol/l]** | **σ_{LW,min} [mN/m]** | **σ_{WO,min} [mN/m]** | **S [mN/m]** |
|---|---|---|---|
| 42.2 | 23.1 | 1.5 | 0.3 |

### Beispiel 19

Untersuchte Verbindung:

| **Konz. Beispiel [g/l]** | **Äq. Base** | **Konz. Glucopon [g/l]** | **σ_{LW,min} [mN/m]** | **σ_{WO,min} [mN/m]** |
|---|---|---|---|---|
| 5 | 1 | 0 | 23.8 | 7.3 |
| 2.5 | 0 | 6.7 | 20.7 | 0.3 |

### Beispiel 20

Untersuchte Verbindung:

| **Konz. Beispiel [g/l]** | **Äq. Base** | **Konz. Glucopon [g/l]** | **σ_{LW,min} [mN/m]** | **σ_{WO,min} [mN/m]** |
|---|---|---|---|---|
| 5 | 1 | 0 | 19.1 | 5.27 |
| 5 | 0 | 6.7 | 19.7 | 0.77 |
| 5 | 1 | 6.7 | 21.7 | - |

### Beispiel 21

Untersuchte Verbindung:

| **Konz. Beispiel [g/l]** | **Äq. Base** | **Konz. Glucopon [g/l]** | **σ_{LW,min} [mN/m]** | **σ_{WO,min} [mN/m]** |
|---|---|---|---|---|
| 5 | 1 | 0 | 19.6 | 2.22 |
| 5 | 0 | 6.7 | 20.0 | 0.1 |

### Beispiel 22

Untersuchte Verbindung:

| **Konz. Beispiel [g/l]** | **Äq. Base** | **Konz. Glucopon [g/l]** | **σ_{LW,min} [mN/m]** | **σ_{WO,min} [mN/m]** |
|---|---|---|---|---|
| 5.0 | 1 | 0 | 22.9 | - |
| 5.0 | 1 | 6.7 | 21.2 | - |

### Beispiel 23

Untersuchte Verbindung:

| **Konz. Beispiel [g/l]** | **Äq. Base** | **Konz. Glucopon [g/l]** | **σ_{LW,min} [mN/m]** | **σ_{WO,min} [mN/m]** |
|---|---|---|---|---|
| 5.0 | 1 | 0 | 24,7 | - |
| 5.0 | 1 | 6.7 | - | - |

Die einzelnen Kombinationen der Bestandteile und der Merkmale von den bereits erwähnten Ausführungen sind exemplarisch; der Austausch und die Substitution dieser Lehren mit anderen Lehren, die in dieser Druckschrift enthalten sind mit den zitierten Druckschriften werden ebenfalls ausdrücklich erwogen. Der Fachmann erkennt, dass Variationen, Modifikationen und andere Ausführungen, die hier beschrieben werden, ebenfalls auftreten können ohne von dem Erfindungsgedanken und dem Umfang der Erfindung abzuweichen.

Entsprechend ist die obengenannte Beschreibung beispielhaft und nicht als beschränkend anzusehen. Das in den Ansprüchen verwendete Wort umfassen schließt nicht andere Bestandteile oder Schritte aus. Der unbestimmte Artikel "ein" schließt nicht die Bedeutung eines Plurals aus. Die bloße Tatsache, dass bestimmte Maße in gegenseitig verschiedenen Ansprüchen rezitiert werden, verdeutlicht nicht, dass eine Kombination von diesen Maßen nicht zum Vorteil benutzt werden kann. Der Umfang der Erfindung ist in den folgenden Ansprüchen definiert und den dazugehörigen Äquivalenten.

## Patentansprüche

1. Feuerlöschschaum-Konzentrat, umfassend ein erstes Tensid, **dadurch gekennzeichnet, dass** das erste Tensid eine Säuregruppe und/oder deprotonierte Säuregruppe sowie eine Oligosilan- und/oder Oligosiloxaneinheit umfasst, wobei das erste Tensid durch die allgemeine Formel A-B-C beschrieben wird, wobei:
A ein unsubstituierter oder substituierter Rest, der eine Säuregruppe oder deprotonierte Säuregruppe trägt, wobei die Säuregruppe eine Carboxylgruppe ist,
B eine optionale Linkerstruktur aus mindestens einem Atom oder einer Kette darstellt,
C ein Oligosilan-Rest oder ein Oligosiloxan-Rest ist und
das Feuerlöschchaum-Konzentrat weiterhin ein Alkylglycosid oder Alkylpolyglycosid umfasst.

2. Feuerlöschschaum-Konzentrat gemäß Anspruch 1, weiterhin umfassend ein oder mehrere Additive, die ausgewählt sind aus der Gruppe: Schaumbildner, Filmbildner, Filmstabilisatoren, Gelbildner, Frostschutzmittel, Konservierungsmittel, Korrosionsschutzmittel, Lösungsvermittler, Puffer.

3. Feuerlöschschaum-Konzentrat gemäß Anspruch 1 oder 2, wobei das erste Tensid in einem Anteil von ≥ 0,5 Gewichts-% bis ≤ 100 Gewichts-%, bezogen auf das Gesamtgewicht des Konzentrats, vorliegt.

4. Feuerlöschschaum-Konzentrat gemäß einem der Ansprüche 1 bis 3, wobei C durch eine der nachfolgenden allgemeinen Formeln beschrieben wird: wobei jedes R, unabhängig voneinander, für Ethyl oder Methyl, n (jeweils unabhängig voneinander) für 1, 2 oder 3, sowie j,k,m für 1-9 stehen, wobei 1 ≤ j+k+m ≤ 10 ist; wobei jedes R, unabhängig voneinander, für Ethyl oder Methyl, jedes X, unabhängig voneinander (CH₂)ₙ oder O mit n (jeweils unabhängig voneinander) für 1, 2 oder 3, sowie j,k,m für 1-9 stehen, wobei 1 ≤ j+k+m ≤ 10 ist; sowie wobei jedes R, unabhängig voneinander, für Ethyl oder Methyl, jedes X, unabhängig voneinander (CH₂)ₙ oder O mit n (jeweils unabhängig voneinander) für 1, 2 oder 3, sowie j,k für 1-9 stehen, wobei 1 ≤ j+k ≤ 10 ist.

5. Feuerlöschschaum-Konzentrat gemäß einem der Ansprüche 1 bis 4, wobei das erste Tensid aus der nachfolgenden Gruppe ausgewählt ist: und/oder Salze der vorgenannten Verbindungen.

6. Verfahren zum Löschen von Bränden, umfassend die Schritte:
- Bereitstellen eines Feuerlöschschaum-Konzentrats;
- Hinzufügen des Feuerlöschschaum-Konzentrats zu Wasser unter Erhalt einer Mischung;
- Kontaktieren einer Brandstelle mit der Mischung;
**dadurch gekennzeichnet, dass** das Feuerlöschschaum-Konzentrat ein Feuerlöschschaum-Konzentrat gemäß einem der Ansprüche 1 bis 5 ist.

7. Verwendung des ersten Tensids gemäß einem der Ansprüche 1-5 als Zusatz zu Feuerlöschschäumen und/oder Feuerlöschschaum-Konzentraten.

## Claims

1. Fire fighting foam concentrate comprising a first surfactant, **characterized in that** the first surfactant comprises an acid group and/or or a deprotonated acid group and an oligosilane and/or oligosiloxane unit, whereby the first surfactant is described by the general formula A-B-C wherein
A is an unsubstituted or substituted residue which carries an acid group or a deprotonated acid group, whereby the acid group is a carboxy group;
B is an optional linker structure consisting of at least one atom or one chain;
C is a oligosilane residue or an oligosiloxane residue;
and the fire fighting foam concentrate further comprises an alkylglycoside or alkylpolyglycoside.

2. Fire fighting foam concentrate according to claim 1 further comprising one or more additives which are selected from the group: foaming agents, film formers, film stabilizers, gelling agents, antifreeze agents, preservatives, corrosion inhibitors, solubilizers, buffers.

3. Fire fighting foam concentrate according to claim 1 or 2, wherein the first surfactant is present in an amount of ≥ 0.5 wt.-% to ≤ 100 wt.-% based on the total weight of the concentrate.

4. Fire fighting foam concentrate according to any of the claims 1 to 3, wherein C is described by one of the following formulas: wherein each R is independently ethyl or methyl, n (each independently) represents 1, 2 or 3, and j, k, m are 1 - 9, wherein 1 ≤ j+k+m ≤ 10; wherein each R is independently ethyl or methyl, each X is independently (CH₂)ₙ or O, wherein n (each independently) is 1, 2 or 3, and j, k, m are 1 - 9, where wherein 1 ≤ j+k+m ≤ 10; and wherein each R is independently ethyl or methyl, each X is independently (CH₂)ₙ or O, wherein n (each independently) is 1, 2 or 3, and j, k are 1 - 9, wherein 1 ≤ j+k ≤ 10.

5. Fire fighting foam concentrate according to any one of claims 1 to 4, wherein the first surfactant is selected from the following group: and/or salts of the aforementioned compounds.

6. Method for extinguishing fires, comprising the steps of:
- providing a fire fighting foam concentrate;
- adding the fire fighting foam concentrate to water in order to obtain a mixture;
- contacting a fire site with the mixture;
**characterized in that** the fire fighting foam concentrate is a fire fighting foam concentrate according to any of claims 1 to 5.

7. Use of the first surfactant according to any of the claims 1 to 5 as an additive to fire fighting forams and/or fire fighting concentrates.

## Revendications

1. Concentré de mousse d'extinction, comprenant un premier tensioactif, **caractérisé en ce que** le premier tensioactif comprend un groupe acide et/ou un groupe acide déprotoné, ainsi qu'une unité oligosilane et/ou oligosiloxane, le premier tensioactif étant décrit par la formule générale A-B-C, dans laquelle :
A représente un radical non substitué ou substitué, qui porte un groupe acide ou un groupe acide déprotoné, le groupe acide étant un groupe carboxyle,
B représente une structure de liaison optionnelle constituée par au moins un atome ou une chaîne,
C est un radical oligosilane ou un radical oligosiloxane, et
le concentré de mousse d'extinction comprend en outre un alkylglycoside ou un alkylpolyglycoside.

2. Concentré de mousse d'extinction selon la revendication 1, comprenant en outre un ou plusieurs additifs, qui sont choisis dans le groupe constitué par : les agents moussants, les agents filmogènes, les stabilisateurs de films, les agents gélifiants, les agents antigel, les conservateurs, les agents anticorrosion, les agents solubilisants, les tampons.

3. Concentré de mousse d'extinction selon la revendication 1 ou 2, dans lequel le premier tensioactif est présent en une proportion de ≥ 0,5 % en poids à ≤ 100 % en poids, par rapport au poids total du concentré.

4. Concentré de mousse d'extinction selon l'une quelconque des revendications 1 à 3, dans lequel C est décrit par une des formules générales suivantes : dans lesquelles les R représentent chacun, indépendamment les uns des autres, éthyle ou méthyle, les n représentent (à chaque fois indépendamment les uns des autres) 1, 2 ou 3, et j, k, m représentent 1 à 9, avec 1 ≤ j+k+m ≤ 10 ; dans lesquelles les R représentent chacun, indépendamment les uns des autres, éthyle ou méthyle, les X représentent chacun, indépendamment les uns des autres, (CH₂)ₙ ou O avec les n représentant (à chaque fois indépendamment les uns des autres) 1, 2 ou 3, et j, k, m représentent 1 à 9, avec 1 ≤ j+k+m ≤ 10 ; et dans lesquelles les R représentent chacun, indépendamment les uns des autres, éthyle ou méthyle, les X représentent chacun, indépendamment les uns des autres, (CH₂)ₙ ou O avec les n représentant (chacun indépendamment les uns des autres) 1, 2 ou 3, et j, k représentent 1 à 9, avec 1 ≤ j+k+ ≤ 10.

5. Concentré de mousse d'extinction selon l'une quelconque des revendications 1 à 4, dans lequel le premier tensioactif est choisi dans le groupe suivant : et/ou les sels des composés susmentionnés.

6. Procédé d'extinction d'incendies, comprenant les étapes suivantes :
- la mise à disposition d'un concentré de mousse d'extinction ;
- l'ajout du concentré de mousse d'extinction à de l'eau pour obtenir un mélange ;
- la mise en contact d'un site incendié avec le mélange ;
**caractérisé en ce que** le concentré de mousse d'extinction est un concentré de mousse d'extinction selon l'une quelconque des revendications 1 à 5.

7. Utilisation du premier tensioactif selon l'une quelconque des revendications 1 à 5 en tant qu'additif pour des mousses d'extinction et/ou des concentrés de mousse d'extinction.
